# FASCICULE DE BREVET EUROPEEN

(11) **EP 1 510 480 B1**
(45) Date de publication et mention de la délivrance du brevet: **14.05.2008**
(21) Numéro de dépôt: 04292077.7
(22) Date de dépôt: 24.08.2004
(51) Int. Cl.: B65H 1/06, B65H 3/66

(54) **Dispositif anti-biais pour machine de traitement de courrier**
Ausrichteinrichtung für ein Postbearbeitungssystem
Alignment device for a mail handling system

(30) Priorité: 25.08.2003 FR 0310125
(43) Date de publication de la demande: 02.03.2005
(73) Titulaire: NEOPOST TECHNOLOGIES, 92220 Bagneux (FR)
(72) Inventeur: Gregoire, Jean-Pierre, 77170 Brie Comte Robert (FR); Multignier, Alain, 93600 Aulnay Sous Bois (FR); Rackwitz, Roman, 75001 Paris (FR)
(74) Mandataire: David, Alain

(56) Documents cités:
- EP-A- 0 590 285
- US-A- 3 356 364
- US-B1- 6 523 822
- PATENT ABSTRACTS OF JAPAN vol. 009, no. 128 (M-384), 4 juin 1985 (1985-06-04) & JP 60 012427 A (CANON KK), 22 janvier 1985 (1985-01-22)

## Description

### Domaine de la technique

La présente invention se rapporte exclusivement au domaine du traitement de courrier et elle concerne plus particulièrement un dispositif pour éviter la mise en biais d'articles de courrier lors de leur introduction dans une machine de traitement de courrier.

### Art antérieur

Classiquement, la fonction anti-biais (ou anti-devers) est réalisée par le dispositif de taquage des articles de courrier qui agit directement sur le positionnement latéral des articles de courrier. Un tel dispositif est décrit par exemple dans le document US-A-6, 523, 822. Toutefois, cette fonction n'est assurée avec efficacité que si les articles de courrier taqués sont de même dimension. En effet, dans le cas de courrier de dimensions différentes (courrier en vrac), ce taquage s'effectue sur les articles de courrier ayant les plus grandes dimensions. Il en résulte alors pour les articles présentant des dimensions plus petites une possibilité de mise en biais non négligeable.

### Objet et définition de l'invention

La présente invention a donc pour objet de pallier cet inconvénient avec un dispositif permettant d'éviter cette mise en biais, particulièrement lors de l'alimentation d'articles de courrier en vrac. Un but de l'invention est aussi de proposer un dispositif facilement adaptable aux différents formats d'articles de courrier résultant de normes postales distinctes sans modification particulière de sa structure. Un autre but de l'invention est de proposer un dispositif dont l'intégration dans une machine de traitement de courrier traditionnelle est aisée à réaliser sans avoir à redéfinir l'architecture générale de cette machine.

Ces buts sont atteints avec un dispositif anti-biais pour machine de traitement de courrier comportant un plateau de réception pour recevoir en une pile d'articles les articles de courrier à imprimer, un moyen de taquage pour taquer cette pile d'articles contre une paroi de mise en référence, un moyen de sélection pour extraire un à un de cette pile d'articles les articles de courrier à imprimer et un moyen d'impression pour imprimer une empreinte postale sur l'article de courrier sélectionné, caractérisé en ce qu'il comporte une pluralité d'organes escamotables positionnés chacun à une distance déterminée de ladite paroi de mise en référence et dont une première extrémité s'étend au travers d'une ouverture pratiquée dans ledit plateau de réception pour former au-dessus dudit plateau un obstacle latéral amovible pour les articles de courrier.

Ainsi, par cette structure simple, il est réalisé en quelque sorte un taquage dynamique de chaque article de courrier qui peut donc se présenter de façon optimale sur les moyens de sélection de la machine de traitement de courrier.

Les distances déterminées correspondent chacune à une largeur d'enveloppe de format différent. De préférence, ladite première extrémité présente une forme triangulaire. Le nombre d'ouvertures pratiquées dans le plateau de réception peut être supérieur au nombre d'organes escamotables.

Selon un mode réalisation préférentiel, le dispositif anti-biais pour machine de traitement de courrier selon l'invention comporte des organes escamotables constitués par au moins deux leviers pivotants. Les leviers pivotants sont articulés sur un arbre commun solidaire d'un châssis de la machine de traitement de courrier par l'intermédiaire d'une barre-support et chacun desdits leviers pivotants comporte une seconde extrémité reliée à un élément élastique solidaire de cette barre-support.

### Brève description des dessins

L'invention sera mieux comprise au vu de la description détaillée qui va suivre accompagnée par des exemples illustratifs et non limitatifs en regard des figures suivantes sur lesquelles :
La figure 1 montre en perspective une machine de traitement de courrier intégrant un dispositif anti-biais selon l'invention,
La figure 2 illustre en détail le dispositif anti-biais de la figure 1,
La figure 3 est une vue en élévation d'un levier anti-biais du dispositif anti-biais des figures 1 et 2, et
La figure 4 illustre en perspective une machine de traitement de courrier de l'art antérieur.

### Description détaillée de modes de réalisation

Une machine de traitement de courrier traditionnelle est illustrée à la figure 4. Elle comporte classiquement d'amont en aval (par rapport au sens de déplacement des articles de courrier au travers de la machine) : un poste d'alimentation 10 muni d'un plateau de réception 12 sur lequel sont placés en une pile compacte homogène ou non (selon que ces articles sont de même dimension ou non) les articles de courrier à imprimer, des rouleaux d'entraînement 14 et des moyens de taquage (avantageusement latéral 16 et/ou arrière) de ces articles de courrier contre une paroi de mise en référence 18; un poste de sélection 20 pour extraire un à un par le dessous de la pile les articles de courrier à imprimer ; et un poste d'impression 22 pour imprimer une empreinte postale sur l'article de courrier ainsi sélectionné.

Lorsque les articles de courrier sont de mêmes dimensions, plus précisément de même largeur, les moyens de taquage latéraux garantissent à ces articles de courrier un positionnement toujours correct sur les moyens de sélection, c'est à dire avec une position du front de chaque article de courrier perpendiculaire par rapport à la paroi de mise en référence. Par contre, on comprend aisément que si un article de courrier 24 présente une largeur moindre que celle des autres articles taqués 26, alors la position de son front peut présenter un angle α par rapport à la perpendiculaire à cette paroi, de sorte que la sélection qui en est faite est effectuée de travers et l'impression qui s'en suit peut alors être grandement dégradée.

Selon l'invention, et comme l'illustrent les figures 1 et 2, il est prévu de munir le poste d'alimentation de moyens 30 pour éviter la mise en biais des articles de courrier stockés en vrac sur le plateau de réception 12 et taqués par les moyens de taquage latéral 16. Ces moyens formés d'organes escamotables comportent une pluralité de leviers anti-biais 32 (par exemple au nombre de trois comme illustré) articulés sur un arbre commun 34 monté transversalement par rapport au sens d'avancée des articles de courrier et solidaire à ses deux extrémités du châssis de la machine de traitement de courrier, plus précisément du plateau de réception du poste d'alimentation, par l'intermédiaire d'une barre-support 36.

Comme le montre bien la figure 3, chaque levier pivotant qui présente sensiblement une forme générale en col de cygne comporte une première partie d'extrémité triangulaire 32A destinée à traverser une ouverture 12A pratiquée dans le plateau de réception pour définir au dessus de ce plateau de réception un obstacle latéral amovible pour les articles de courrier. A une seconde partie d'extrémité, opposée à la première par rapport à l'articulation, est accrochée une première extrémité d'un élément élastique 38 dont l'autre extrémité est solidaire de la barre-support. Cet élément élastique, un ressort par exemple, est ajusté de sorte à ne pas gêner le déplacement des articles de courrier et donc à s'effacer sous le poids d'un article de courrier dont la largeur excède la distance paroi de mise en référence/levier tout en empêchant efficacement la mise en biais d'un article de courrier dont la largeur correspond à cette distance de la paroi de mise en référence au levier en constituant un élément de taquage latéral amovible pour cet article. En effet, chaque levier 32 est positionné par rapport à la paroi de mise en référence 18 à une distance correspondant précisément à une largeur d'enveloppe d'un format déterminé et différent pour chaque levier. Par exemple, si l'on se réfère aux normes postales en vigueur sur le territoire européen, on peut prévoir de placer des leviers aux trois distances suivantes 114mm, 125 mm et 140 mm correspondant aux trois formats types connus sous les références C6, B6 et E6. Des références similaires existent également sur le territoire américain. Bien entendu, ces valeurs sont données à titre purement illustratif et tout autre combinaison de formats types est envisageable. On notera également qu'en pratiquant des ouvertures supplémentaires 12B en nombre suffisant, il est possible de disposer d'un dispositif universel adaptable aussi bien au standard européen qu'au standard américain, la configuration mise en oeuvre étant alors définie par le nombre (alors inférieur au nombre d'ouvertures) et l'emplacement des leviers disponibles dans la machine.

Ainsi, avec la présente invention, les articles de courrier stockés en vrac sur le plateau de réception 12, par exemple ceux référencés 40, 42, 44 à la figure 1, peuvent être extraits un par un tout en étant correctement maintenus contre la paroi de mise en référence 18. En effet, si les articles de courrier de plus grande dimension tel 40 (définissant la largeur de la pile) sont correctement taqués par les moyens de taquage 16, l'article référencé 42 l'est également mais par le troisième levier, les premier et deuxième leviers s'étant alors effacés. Et pour l'article de courrier 44, c'est le premier levier qui constitue son moyen de taquage individuel évitant une éventuelle mise en biais.

## Revendications

1. Dispositif anti-biais pour machine de traitement de courrier comportant un plateau de réception (12) pour recevoir en une pile d'articles les articles de courrier à imprimer, un moyen de taquage (16) pour taquer cette pile d'articles contre une paroi de mise en référence (18), un moyen de sélection (20) pour extraire un à un de cette pile d'articles les articles de courrier à imprimer et un moyen d'impression (22) pour imprimer une empreinte postale sur l'article de courrier sélectionné, **caractérisé en ce qu'**il comporte une pluralité d'organes escamotables (32) positionnés chacun à une distance déterminée de ladite paroi de mise en référence et dont une première extrémité s'étend au travers d'une ouverture (12A) pratiquée dans ledit plateau de réception pour former au dessus dudit plateau un obstacle latéral amovible pour les articles de courrier.

2. Dispositif anti-biais pour machine de traitement de courrier selon la revendication 1, **caractérisé en ce que** lesdites distances déterminées correspondent chacune à une largeur d'enveloppe de format différent.

3. Dispositif anti-biais pour machine de traitement de courrier selon la revendication 1, **caractérisé en ce que** ladite première extrémité présente une forme triangulaire (32A).

4. Dispositif anti-biais pour machine de traitement de courrier selon la revendication 1, **caractérisé en ce que** le nombre d'ouvertures (12A, 12B) pratiquées dans le plateau de réception est supérieur au nombre d'organes escamotables.

5. Dispositif anti-biais pour machine de traitement de courrier selon la revendication 1, **caractérisé en ce que** les organes escamotables sont constitués par des leviers pivotants (32).

6. Dispositif anti-biais pour machine de traitement de courrier selon la revendication 5, **caractérisé en ce qu**'il comporte au moins deux leviers pivotants.

7. Dispositif anti-biais pour machine de traitement de courrier selon la revendication 5, **caractérisé en ce que** lesdits leviers pivotants sont articulés sur un arbre commun (34) solidaire d'un châssis de la machine de traitement de courrier par l'intermédiaire d'une barre-support (36).

8. Dispositif anti-biais pour machine de traitement de courrier selon la revendication 7, **caractérisé en ce que** chacun desdits leviers pivotants comporte une seconde extrémité reliée à un élément élastique (38) de cette barre-support.

## Claims

1. Anti-skew device for a mail processing machine comprising a reception plate (12) for receiving, in the form of a stack of items, the mail items to be printed, a jogging means (16) for jogging this stack of items against a reference wall (18), a selection means (20) for extracting the mail items to be printed from this stack of items one by one, and a printing means (22) for printing a postal stamp on the selected mail item, **characterised in that** it comprises a plurality of retractable members (32) which are each positioned at a defined distance from the said reference wall and a first end of which extends through an orifice (12A) made in the said reception plate, in order to form, above the said plate, a removable lateral obstacle for the mail items.

2. Anti-skew device for a mail processing machine according to claim 1, **characterised in that** the said defined distances each correspond to a width of envelope of different format.

3. Anti-skew device for a mail processing machine according to claim 1, **characterised in that** the said first end has a triangular shape (32A).

4. Anti-skew device for a mail processing machine according to claim 1, **characterised in that** the number of orifices (12A, 12B) made in the reception plate is greater than the number of retractable members.

5. Anti-skew device for a mail processing machine according to claim 1, **characterised in that** the retractable members consist of pivoting levers (32).

6. Anti-skew device for a mail processing machine according to claim 5, **characterised in that** it comprises at least two pivoting levers.

7. Anti-skew device for a mail processing machine according to claim 5, **characterised in that** the said pivoting levers are articulated on a common shaft (34) secured to a frame of the mail processing machine by means of a supporting bar (36).

8. Anti-skew device for a mail processing machine according to claim 7, **characterised in that** each of the said pivoting levers comprises a second end connected to an elastic element (38) of this supporting bar.

## Patentansprüche

1. Schrägstellungssicherung für eine Postbearbeitungsmaschine, umfassend eine Aufnahmeplatte (12), um die zu bedruckenden Poststücke als einen Poststückstapel aufzunehmen, ein Einrüttelmittel (16), um diesen Poststückstapel gegen eine Bezugswand (18) einzurütteln, ein Auswahlmittel (20), um aus diesem Poststückstapel die zu bedruckenden Poststücke nacheinander herauszuziehen, sowie ein Druckmittel (22), um auf das ausgewählte Poststück einen Poststempel zu drucken, **dadurch gekennzeichnet, daß** sie eine Vielzahl einziehbarer Organe (32) umfaßt, die jeweils in einem bestimmten Abstand von der Bezugswand angeordnet sind und von denen sich ein erstes Ende durch eine in der Aufnahmeplatte ausgebildete Öffnung (12A) erstreckt, um oberhalb der genannten Platte ein lösbares seitliches Hindernis für die Poststücke zu bilden.

2. Schrägstellungssicherung für eine Postbearbeitungsmaschine nach Anspruch 1, **dadurch gekennzeichnet, daß** die bestimmten Abstände jeweils einer Breite eines Kuverts mit unterschiedlichem Format entsprechen.

3. Schrägstellungssicherung für eine Postbearbeitungsmaschine nach Anspruch 1, **dadurch gekennzeichnet, daß** das erste Ende eine dreieckige Form (32A) aufweist.

4. Schrägstellungssicherung für eine Postbearbeitungsmaschine nach Anspruch 1, **dadurch gekennzeichnet, daß** die Anzahl der in der Aufnahmeplatte ausgebildeten Öffnungen (12A, 12B) größer ist als die Anzahl einziehbarer Organe.

5. Schrägstellungssicherung für eine Postbearbeitungsmaschine nach Anspruch 1, **dadurch gekennzeichnet, daß** die einziehbaren Organe von Schwenkhebeln (32) gebildet sind.

6. Schrägstellungssicherung für eine Postbearbeitungsmaschine nach Anspruch 5, **dadurch gekennzeichnet, daß** sie wenigstens zwei Schwenkhebel aufweist.

7. Schrägstellungssicherung für eine Postbearbeitungsmaschine nach Anspruch 5, **dadurch gekennzeichnet, daß** die Schwenkhebel an einer gemeinsamen Welle (34) angelenkt sind, die mittels einer Trägerschiene (36) fest mit einem Gestell der Postbearbeitungsmaschine verbunden ist.

8. Schrägstellungssicherung für eine Postbearbeitungsmaschine nach Anspruch 7, **dadurch gekennzeichnet, daß** ein jeder der Schwenkhebel ein zweites Ende aufweist, das mit einem Federelement (38) dieser Trägerschiene verbunden ist.
